# FASCICULE DE BREVET EUROPEEN

(11) **EP 2 683 269 B1**
(45) Date de publication et mention de la délivrance du brevet: **21.01.2015**
(21) Numéro de dépôt: 12712337.0
(22) Date de dépôt: 07.03.2012
(51) Int. Cl.: A45D 34/02, A45D 34/04, A45D 34/00

(54) **DISPOSITIF APPLICATEUR DE PRODUITS LIQUIDES OU VOLATILES**
VORRICHTUNG ZUM AUFTRAGEN VON FLÜSSIGEN ODER FLÜCHTIGEN PRODUKTEN
DEVICE FOR APPLYING LIQUID OR VOLATILE PRODUCTS

(30) Priorité: 11.03.2011 FR 1152015
(43) Date de publication de la demande: 15.01.2014
(73) Titulaire: Garagnon, Guillaume Francis, 26800 Portes-les-Valence (FR); Blanc, Olivier, 07130 Saint-Peray (FR)
(72) Inventeur: Garagnon, Guillaume Francis, 26800 Portes-les-Valence (FR); Blanc, Olivier, 07130 Saint-Peray (FR)
(74) Mandataire: Thibon, Laurent
(86) Numéro de dépôt international: PCT/FR2012/050468
(87) Numéro de publication internationale: WO 2012/123664

(56) Documents cités:
- DE-A1- 19 812 559
- FR-A1- 2 901 105
- US-A- 5 526 960

## Description

### Domaine de l'invention

La présente invention concerne de façon générale les dispositifs applicateurs ou diffuseurs de produits liquides ou volatils et, plus particulièrement, un dispositif applicateur de parfum.

### Exposé de l'art antérieur

Les dispositifs applicateurs de parfum se répartissent en deux grandes catégories. Une première catégorie est constituée de vaporisateurs (voir FR 2 901105). Une deuxième catégorie à laquelle s'applique la présente invention est constituée d'applicateurs ou diffuseurs basés sur l'utilisation d'une pièce en feutre ou similaire, imbibée de parfum.

De tels dispositifs comportent généralement un réservoir de parfum dont une ouverture est en contact avec un côté d'une pièce en feutre, l'autre côté du feutre étant accessible depuis l'extérieur du dispositif. Ces dispositifs peuvent être utilisés soit en diffuseur de parfum d'ambiance, la partie accessible du feutre étant alors à l'air libre, soit en applicateur de parfum, l'utilisateur utilisant le feutre comme un tampon applicateur.

Une difficulté liée à l'utilisation de ces feutres est d'arrêter la diffusion du parfum ou son évaporation par l'intermédiaire du feutre entre des périodes d'utilisation. Il est alors nécessaire de prévoir un couvercle recouvrant la partie accessible du feutre.

Il est par ailleurs de plus en plus souvent demandé des dispositifs rechargeables. Une difficulté est alors de protéger la pièce en feutre de la recharge tant que cette recharge n'est pas dans le dispositif. Cette difficulté se trouve accrue lorsque l'on souhaite proposer un dispositif rechargeable susceptible de recevoir des recharges contenant des parfums différents. Le feutre doit alors être changé en même temps que la recharge.

Des problèmes similaires se posent dans différents domaines où l'on souhaite utiliser une pièce de diffusion ou d'application d'un produit liquide volatil dans un dispositif rechargeable. C'est, par exemple, le cas de certaines encres, colles, fonds de teint liquide.

### Résumé de l'invention

Un objet d'un mode de réalisation de la présente invention est de pallier tout ou partie des inconvénients des dispositifs rechargeables d'application ou de diffusion de liquides ou volatils usuels.

Un autre objet d'un mode de réalisation de la présente invention est de proposer un dispositif rechargeable dans lequel la pièce d'application est protégée (non utilisable) tant que la recharge n'est pas dans le dispositif rechargeable.

Un autre objet d'un mode de réalisation de la présente invention est de proposer un dispositif de fabrication simple.

Pour atteindre tout ou partie de ces objets ainsi que d'autres, on prévoit un dispositif applicateur de produits volatils comportant :
un réservoir du produit dont un goulot contient une pièce d'application ou de diffusion du produit ;
une cartouche de réception du réservoir, pourvue d'un goulot, la cartouche étant adaptée à ce que le réservoir puisse prendre une première position dans laquelle la pièce d'application ou de diffusion ne dépasse pas du goulot, et une seconde position dans laquelle cette pièce dépasse du goulot ; et
un réceptacle de la cartouche, pourvu de moyens pour provoquer, lorsque la cartouche est dans le réceptacle, le passage du réservoir de la première vers la seconde position.

Selon un mode de réalisation de la présente invention, lesdits moyens comportent au moins un pion saillant d'un puits que comporte le réceptacle, le pion étant destiné à traverser un orifice de la cartouche pour entraîner le réservoir vers la seconde position.

Selon un mode de réalisation de la présente invention, les fonds de la cartouche et du puits du réceptacle comportent des éléments propres à coopérer par aimantation lorsque le réservoir est dans la seconde position.

Selon un mode de réalisation de la présente invention, ledit pion est fileté, ledit orifice de la cartouche étant taraudé.

Selon un mode de réalisation de la présente invention, lesdits moyens comportent un coin mobile horizontalement et apte à coopérer avec une tige saillante du fond du réservoir et traversant le fond de la cartouche.

Selon un mode de réalisation de la présente invention, le réservoir et la cartouche ont une forme conique, la paroi de la cartouche étant plus souple que la paroi du réservoir pour qu'une pression sur la paroi de la cartouche provoque un déplacement axial du réservoir.

Selon un mode de réalisation de la présente invention, lesdits moyens comportent un pion mobile horizontalement et apte à traverser une lumière verticale de la cartouche pour porter contre le fond du réservoir.

Selon un mode de réalisation de la présente invention, lesdits moyens sont actionnables par un organe de commande accessible depuis l'extérieur du réceptacle.

Selon un mode de réalisation de la présente invention, les fonds du réservoir et de la cartouche comportent des éléments propres à coopérer par aimantation lorsque le réservoir est dans la première position.

Selon un mode de réalisation de la présente invention, le fond de la cartouche comporte au moins un aimant, le fond du réservoir comportant au moins une pièce métallique en regard de cet aimant.

Selon un mode de réalisation de la présente invention, ledit aimant est logé dans un orifice traversant du fond de la cartouche et est adapté à coopérer avec un fond métallique du puits du réceptacle.

Selon un mode de réalisation de la présente invention, le réservoir, la cartouche et le puits du réceptacle sont de forme approximativement cylindrique.

Selon un mode de réalisation de la présente invention, la pièce d'application ou de diffusion est un feutre.

Selon un mode de réalisation de la présente invention, le réservoir contient du parfum.

Selon un mode de réalisation de la présente invention, le réceptacle comporte un couvercle amovible.

Selon un mode de réalisation de la présente invention, dans la première position, le réservoir repose, directement ou par l'intermédiaire d'entretoises, au fond de la cartouche.

### Brève description des dessins

Ces objets, caractéristiques et avantages, ainsi que d'autres seront exposés en détail dans la description suivante de modes de réalisation particuliers faite à titre non-limitatif en relation avec les figures jointes parmi lesquelles :
les figures 1A, 1B et 1C sont des vues schématiques en perspectives de constituants d'un mode de réalisation d'un dispositif rechargeable d'application ou de diffusion de parfum ;
la figure 2 est une vue en coupe d'un mode de réalisation correspondant à la figure 1B ;
la figure 3 est une vue en coupe partielle du dispositif de la figure 1C ;
la figure 3A est une vue en coupe et en perspective d'une cartouche des figures 1B et 2 dans une situation d'utilisation dans un dispositif ;
les figures 4A et 4B illustrent, de façon très schématique, une variante de réalisation des moyens pour provoquer, lorsque la cartouche est dans le réceptacle, le passage du réservoir de la première vers la seconde position ;
les figures 5A et 5B illustrent, de façon très schématique, une autre variante de réalisation des moyens pour provoquer, lorsque la cartouche est dans le réceptacle, le passage du réservoir de la première vers la seconde position ;
les figures 6A et 6B illustrent, de façon très schématique, encore une autre variante de réalisation des moyens pour provoquer, lorsque la cartouche est dans le réceptacle, le passage du réservoir de la première vers la seconde position ;
les figures 7A et 7B illustrent, de façon très schématique, encore une autre variante de réalisation des moyens pour provoquer, lorsque la cartouche est dans le réceptacle, le passage du réservoir de la première vers la seconde position.

### Description détaillée

De mêmes éléments ont été désignés par de mêmes références aux différentes figures. Par souci de clarté, seuls les éléments utiles à la compréhension de l'invention ont été représentés et seront décrits. En particulier, la réalisation de la pièce d'application de type feutre, membrane ou analogue n'a pas été détaillée, les modes de réalisation décrits étant compatibles avec les pièces d'application ou de diffusion usuelles. De plus, l'invention sera décrite par la suite en relation avec un dispositif portable d'application de parfum. Le dispositif et la recharge dont des modes de réalisation vont être décrits s'appliquent toutefois plus généralement à tout liquide volatil ou pâteux susceptible d'être appliqué ou diffusé au moyen d'une pièce de type feutre ou mèche.

Les figures 1A, 1B et 1C sont des perspectives schématiques d'un mode de réalisation de constituants d'un dispositif applicateur de parfum.

Ce dispositif comporte trois sous-ensembles : un réservoir 1 de produit associé à une pièce d'application ou de diffusion, une cartouche 2 de réception du réservoir 1 et un réceptacle 3 ou étui de la cartouche 2 permettant l'utilisation du produit.

La figure 1A représente le réservoir 1 constitué d'un corps 12 approximativement cylindrique à fond plein dans lequel est conditionné le parfum (liquide ou pâteux). Le corps 12 est fermé en partie supérieure par un bouchon 13 définissant un goulot 14 de réception d'une pièce en feutre 16. Le feutre 16 dépasse de l'extrémité libre du goulot 14 pour permettre, comme on le verra par la suite, l'application du produit. Le réservoir 1 est, de préférence, un réservoir jetable fermé de façon irréversible lors de la fabrication.

Dans l'exemple représenté aux figures, le fond du réservoir 1 porte une pastille ou disque 18 métallique recouvrant tout ou partie du fond. Cette pastille est par exemple, collée au fond du réservoir en matière plastique, surmoulée dans celui-ci, insérée dans une découpe, etc.

La figure 1B est une vue représentant, en pointillés, le réservoir 1 logé dans la cartouche 2.

La cartouche 2 comporte un corps 22, de forme générale par exemple cylindrique, adapté à recevoir le réservoir 1. En partie supérieure (dans l'orientation des figures), le corps 22 est susceptible d'être fermé par un bouchon 23 se terminant par un goulot 24. La forme et les dimensions du goulot 24 sont adaptées à recevoir le goulot 14 du réservoir. Les dimensions de la cartouche 2 sont telles que, lorsque le réservoir 1 repose au fond de la cartouche 2 (figure 2), le feutre 16 ne dépasse pas du goulot 24 et n'est donc pas accessible. Le cas échéant, le réservoir ne repose pas directement au fond de la cartouche mais y repose par l'intermédiaire d'entretoises, de pions ou analogues.

La figure 1C est une vue illustrant la cartouche 2 munie du réservoir 1 dans le réceptacle 3.

Le réceptacle 3 définit une forme externe choisie en fonction de l'application pour permettre à l'utilisateur de manipuler le dispositif. Le corps 32 du réceptacle 3 comporte un puits 33 de réception de la cartouche 2 et plus particulièrement de son corps 22.

Le réceptacle 3 comporte des moyens 312 pour que, lorsque la cartouche 2 est engagée jusqu'au fond du puits, le réservoir 1 que contient cette cartouche est entraîné vers le haut (dans l'orientation des figures) pour rendre le feutre 16 accessible hors du goulot 24.

Ainsi, les dimensions (notamment la hauteur) de la cartouche 2 sont choisies pour que le réservoir 1 puisse se mouvoir dans celle-ci entre une position rentrée où le feutre 16 ne sort pas du goulot 24 et une position sortie où ce feutre 16 est accessible, l'extrémité libre du goulot 14 affleurant de préférence l'extrémité du goulot 24.

Dans le mode de réalisation illustré par la figure 1C, le réceptacle 3 comporte un couvercle 38 adapté à protéger le feutre 16 lorsqu'il n'est pas utilisé.

De façon similaire, la cartouche 2, avant d'être introduite dans le réceptacle 3, est préférentiellement associée à un capuchon 28 s'engageant sur le goulot 24 pour éviter que la partie supérieure du feutre 16 ne soit à l'air libre.

Les figures 2, 3 et 3A illustrent un mode de réalisation des moyens de positionnement vertical du réservoir 1 dans la cartouche 2, la figure 3A étant une vue en perspective et en coupe de la figure 3.

Dans ce mode de réalisation, le fond 21 de la cartouche 2 comporte un orifice traversant 212, de préférence centré, et au moins un aimant 214 susceptible de coopérer avec le disque 18 du réservoir 1. On prévoit, par exemple, deux aimants 214 diamétralement opposés par rapport à l'orifice 212, pour des questions de symétrie. En variante, on pourra prévoir un aimant annulaire autour de l'orifice 212 ou un nombre différent d'aimants ponctuels.

Dans les modes de réalisation représentés, on suppose que le réservoir, la cartouche et le réceptacle sont essentiellement en matière plastique. On prévoit alors l'inclusion des aimants 214 dans des logements 216 (figure 3A) ménagés dans le fond 21. En variante, le réservoir 1 est en métal magnétisable et coopère avec les aimants 214.

Dans un mode de réalisation simplifié, les logements 216 ne débouchent que côté interne de la cartouche pour coopérer avec le disque 18.

Dans le mode de réalisation préféré, tel que représenté, ces logements 216 débouchent de part et d'autre du fond 21 pour coopérer, comme on le verra par la suite, avec le réceptacle 3.

Lorsqu'il est dans la cartouche 2 et que cette dernière n'est pas dans le réceptacle 3, le réservoir 1 est attiré au fond de la cartouche 2 grâce à l'aimantation du disque 18 sur les aimants 214. Le feutre 16 est alors protégé de l'extérieur et ne dépasse pas du goulot 24.

Le fond 31 du réceptacle 3 comporte un pion ou doigt 312 destiné à coopérer avec l'orifice 212 de la cartouche 2. Plus précisément, le pion 312 est destiné à traverser l'orifice 212 pour venir appuyer sur le fond du réservoir 1 et le pousser vers le haut de la cartouche 2. Comme l'illustrent les figures 1C, 3 et 3A, la cartouche 1 est alors dans une position où le feutre 16 est sorti du goulot 24 et est utilisable.

De préférence, la hauteur du pion 312 est adaptée pour que la tête ou bouchon 13 du réservoir appuie contre l'intérieur de la tête ou bouchon 23 de la cartouche 2, et que le réservoir ne bouge plus. De préférence, le réservoir 1 ne peut, dans cette position, pas tourner dans la cartouche 2 afin de faciliter l'application du parfum. De préférence, il en est de même entre la cartouche 2 et le réceptacle 3 dont le puits 33 comporte, par exemple, des nervures évitant une rotation de la cartouche.

De préférence, le fond 31 du réceptacle 3 (et le cas échéant le pion 312) est entièrement ou partiellement métallique de façon à coopérer avec les aimants 214. Ainsi, lorsque la cartouche 2 est introduite dans le puits 33 du réceptacle, celle-ci est attirée au fond par les aimants 214. La cartouche est alors maintenue dans le réceptacle de façon amovible.

Lorsque la cartouche 2 est sortie du réceptacle 3, de façon automatique grâce à l'aimantation entre les pièces 18 et 214, le réservoir 1 descend au fond de la cartouche 2.

La réalisation à l'aide d'un pion 312 coopérant avec un orifice 212 pour remonter le réservoir dans la cartouche constitue un mode de réalisation particulièrement simple et préféré. D'autres moyens équivalents pourront toutefois être prévus.

Les figures 4A à 7B sont des représentations schématiques de variantes de réalisation des moyens pour provoquer la sortie de la pièce de diffusion 16 par l'intermédiaire d'une action sur le réservoir.

Dans toutes ces variantes, le diffuseur est arbitrairement représenté comme occupant toute la hauteur du réservoir 1. Cela peut correspondre également à une variante. La figure A représente le système dans la seconde position (sortie) et la figure B représente le système dans la première position (rétractée).

Les figures 4A et 4B illustrent une variante selon laquelle le pion 314 qui traverse le fond du réceptacle est fileté et coopère avec un taraudage de l'orifice 212 de la cartouche. Le vissage R approche le fond 21 du fond 31, ce qui pousse le réservoir vers le haut et fait sortir le diffuseur 16 du goulot 24 de la cartouche.

Les figures 5A et 5B illustrent fonctionnellement une autre variante selon laquelle la poussée vers le haut du réservoir 1 est effectuée grâce à un coin 35 ou similaire dont la face inclinée coopère avec une tige verticale 218 liée au fond du réservoir et traversant le fond 21 de la cartouche. Ainsi, un mouvement de translation horizontale du coin 35 provoque la sortie du diffuseur 16. Le coin 35 est, par exemple, logé dans un double-fond du réceptacle 3, un organe (par exemple une tige 37) traversant la paroi 33 du réceptacle pour être accessible de l'extérieur et pouvoir commander son coulissement horizontal.

Les figures 6A et 6B illustrent encore une autre variante selon laquelle le réservoir 1 a une forme conique (pointe vers le bas) et la cartouche une forme correspondante mais en un matériau plus souple que le réservoir. Ainsi, une pression P sur les flancs de la cartouche provoque un mouvement du réservoir, donc du diffuseur vers le haut. Une tige traversant le fond de la cartouche et par exemple le fond 31 du réceptacle assure un guidage axial. L'action sur les parois du réservoir s'effectue par exemple à travers des lumières (non représentées) ménagées dans le réceptacle.

Les figures 7A et 7B illustrent encore une autre variante selon laquelle, lors de l'engagement de la cartouche dans le réceptacle 3, un doigt horizontal 38 contraint par un ressort 39 contre la paroi verticale du réceptacle 3 peut pénétrer dans une lumière verticale 25 de la cartouche et venir sous le fond du réservoir 1. Le ressort 39 est contraint tant que la cartouche n'est pas dans le réceptacle. Lorsque la cartouche est engagée, le doigt pénètre dans la lumière et passe sous le fond du réservoir (le réservoir et la cartouche sont dimensionnés pour que le réservoir ne repose pas au fond de la cartouche par toute sa surface et autorise le passage du doigt 38. Puis en appliquant une pression verticale P sur la cartouche, on provoque l'extraction du diffuseur.

Selon un autre mode de réalisation non représenté, les moyens pour provoquer la sortie de la pièce de diffusion 16 par l'intermédiaire d'une action sur le réservoir 1 sont accessibles depuis l'extérieur du réceptacle. Il peut s'agir d'une tige, d'un anneau, d'un disque, etc., commandable à volonté depuis l'extérieur, par exemple au moyen d'un bouton, d'un curseur parallèle au réservoir, ou analogue. Prévoir des moyens actionnables par un organe de commande accessible depuis l'extérieur du réceptacle ajoute une fonctionnalité à disposition de l'utilisateur.

De préférence, le réservoir 1, la cartouche 2 et le puits 33 sont de forme générale cylindrique de section transversale circulaire, ce qui facilite à la fois la réalisation et l'utilisation. De préférence, la cartouche 2 et le puits 33 sont, en section longitudinale, légèrement coniques de façon à faciliter l'introduction et la sortie de la cartouche 2. Néanmoins, toute autre forme peut être envisagée. Par exemple, on pourra prévoir des cartouches de section ovale, voire même carrée ou polygonale, pourvu d'adapter le puits du réceptacle 3. De façon similaire, la paroi interne de la cartouche 2 est adaptée à la paroi externe du réservoir 1 et pourra revêtir une section interne de forme différente par rapport à sa section extérieure.

Dans l'exemple des figures 2 et 3, on suppose un élément 16 d'application en forme de feutre dont l'extrémité inférieure est en contact avec l'intérieur du réservoir 1. D'autres réalisations sont envisageables, par exemple, une membrane associée à une mèche plongeant dans le réservoir ou tout autre système de diffusion ou d'application de produits liquides ou pâteux similaires.

Le dispositif présenté ci-dessus permet un rechargement du réceptacle 3 par des cartouches 2 amovibles, jetables ou interchangeables. Les cartouches 2 ne sont, de préférence, pas rechargeables mais à usage unique.

Dans un exemple d'application à un dispositif applicateur de parfum, un même réceptacle 3 constituant par exemple un applicateur de poche ou de sac, est susceptible de recevoir différentes cartouches 2.

Par ailleurs, le nombre de doigts 312 disposé au fond du réceptacle pour pousser le réservoir vers le haut pourra être supérieur à 1 pourvu d'être adapté au nombre d'orifices du fond de la cartouche.

Dans le mode de réalisation ci-dessus, le produit contenu dans la cartouche est inutilisable lorsqu'il n'est pas logé dans le réceptacle, le feutre étant inaccessible pour servir d'applicateur.

Divers modes de réalisation ont été décrits, diverses variantes et modifications sont à la portée de l'homme de l'art. En particulier, les matériaux constitutifs du réceptacle, de la cartouche et du réservoir pourront être modifiés pourvu de respecter les fonctionnalités décrites. Par exemple, le réceptacle pourrait être revêtu de bois ou de métal ou être totalement ou partiellement en ces matériaux pour des questions d'aspect. De même, la cartouche et le réservoir pourraient être en une autre matière que plastique pourvu, dans le mode de réalisation préféré, d'être compatible avec le fonctionnement par aimantation décrit. En outre, on pourra prévoir que le disque 18 et le pion 312 soient aimantés et que les aimants 212 soient remplacés par des éléments métalliques.

## Revendications

1. Dispositif applicateur de produits liquides ou volatils comportant :
un réservoir (1) du produit dont un goulot (14) contient une pièce (16) d'application ou de diffusion du produit ;
une cartouche (2) de réception du réservoir (1), pourvue d'un goulot (24), la cartouche étant adaptée à ce que le réservoir puisse prendre une première position dans laquelle la pièce d'application ou de diffusion ne dépasse pas du goulot, et une seconde position dans laquelle cette pièce dépasse du goulot ; et
un réceptacle (3) de la cartouche (2), pourvu de moyens pour provoquer, lorsque la cartouche est dans le réceptacle, le passage du réservoir de la première vers la seconde position.

2. Dispositif selon la revendication 1, dans lequel lesdits moyens comportent au moins un pion (312) saillant d'un puits (33) que comporte le réceptacle (3), le pion étant destiné à traverser un orifice (212) de la cartouche (2) pour entraîner le réservoir vers la seconde position.

3. Dispositif selon la revendication 2, dans lequel les fonds de la cartouche (2) et du puits (33) du réceptacle (3) comportent des éléments propres à coopérer par aimantation lorsque le réservoir (1) est dans la seconde position.

4. Dispositif selon la revendication 2, dans lequel ledit pion (314) est fileté, ledit orifice de la cartouche étant taraudé.

5. Dispositif selon la revendication 1, dans lequel lesdits moyens comportent un coin (34) mobile horizontalement et apte à coopérer avec une tige (218) saillante du fond du réservoir (1) et traversant le fond (21) de la cartouche.

6. Dispositif selon la revendication 1, dans lequel le réservoir (1) et la cartouche (2) ont une forme conique, la paroi de la cartouche étant plus souple que la paroi du réservoir pour qu'une pression sur la paroi de la cartouche provoque un déplacement axial du réservoir.

7. Dispositif selon la revendication 1, dans lequel lesdits moyens comportent un pion (38) mobile horizontalement et apte à traverser une lumière verticale (25) de la cartouche pour porter contre le fond du réservoir (1).

8. Dispositif selon l'une quelconque des revendications 1 à 7, dans lequel lesdits moyens sont actionnables par un organe de commande accessible depuis l'extérieur du réceptacle (3).

9. Dispositif selon l'une quelconque des revendications 1 à 3, dans lequel les fonds du réservoir (1) et de la cartouche (2) comportent des éléments propres à coopérer par aimantation lorsque le réservoir (1) est dans la première position.

10. Dispositif selon la revendication 9, dans lequel le fond de la cartouche (2) comporte au moins un aimant (214), le fond du réservoir (1) comportant au moins une pièce métallique (18) en regard de cet aimant.

11. Dispositif selon la revendication 10 dans son rattachement à la revendication 3, dans lequel ledit aimant (214) est logé dans un orifice (216) traversant du fond de la cartouche (2) et est adapté à coopérer avec un fond métallique (31) du puits (33) du réceptacle (3).

12. Dispositif selon l'une quelconque des revendications 1 à 11, dans lequel le réservoir (1), la cartouche et le puits (33) du réceptacle (3) sont de forme approximativement cylindrique.

13. Dispositif selon l'une quelconque des revendications 1 à 12, dans lequel la pièce d'application ou de diffusion est un feutre (16).

14. Dispositif selon l'une quelconque des revendications 1 à 13, dans lequel le réservoir (1) contient du parfum.

15. Dispositif selon l'une quelconque des revendications 1 à 14, dans lequel le réceptacle (3) comporte un couvercle (38) amovible.

## Patentansprüche

1. Vorrichtung zum Auftragen von flüssigen oder flüchtigen Produkten, wobei Folgendes vorgesehen ist:
ein Produktreservoir (1) mit einem Hals (14), der ein Teil (16) enthält zum Aufbringen oder Diffusion des Produktes;
eine Patrone (2) zur Aufnahme des Reservoirs (1), wobei die mit einem Hals (24) versehene Patrone für das Reservoir adaptiert ist, eine erste Position einzunehmen, wo der Aufbringungs- oder Diffusionsteil nicht aus dem Hals vorsteht und eine zweite Position, wo dieser Teil aus dem Hals herausragt; und
eine Aufnahme (3) für die Patrone (2), und zwar vorgesehen mit Mitteln,
dass dann, wenn die Patrone sich in der Aufnahme befindet das Reservoir sich von der ersten in die zweite Position bewegt.

2. Die Vorrichtung nach Anspruch 1, wobei die erwähnten Mittel mindestens einen Stift (312) aufweisen, der von einer Vertiefung (33) in der Aufnahme (3) wegragt, wobei der Stift zum Durchlaufen einer Öffnung (212) der Patrone (2) vorgesehen ist, um das Reservoir in die zweite Position anzutreiben.

3. Die Vorrichtung nach Anspruch 2, wobei die Böden der Patrone (2) und der Vertiefung (33) der Aufnahme (3) Elemente aufweisen, die in der Lage sind durch Magnetisierung zusammenzuarbeiten, wenn das Reservoir (1) sich in der zweiten Position befindet.

4. Die Vorrichtung nach Anspruch 2, wobei der Stift (314) mit Gewinde versehen ist und die erwähnte Öffnung der Patrone mit Gewinde versehen ist.

5. Die Vorrichtung nach Anspruch 1, wobei die erwähnten Mittel einen horizontal beweglichen Keil (34) aufweisen, der in der Lage ist mit einer Stange (218) zusammenzuarbeiten, die vom Boden des Reservoirs (1) vorsteht und den Boden (21) der Patrone durchläuft.

6. Die Vorrichtung nach Anspruch 1, wobei das Reservoir (1) und die Patrone (2) eine konische Form besitzen, wobei die Patronenwand flexibler ist als die Wand des Reservoirs, so dass ein Druck an der Patronenwand eine axiale Verschiebung des Reservoirs bewirkt.

7. Die Vorrichtung nach Anspruch 1, wobei die erwähnten Mittel einen horizontal beweglichen Stift (38) aufweisen, der in der Lage ist, einen Vertikalanschluss (25) der Patrone zu kreuzen, um gegen den Boden des Reservoirs (1) anzuliegen.

8. Die Vorrichtung nach einem der Ansprüche 1 bis 7, wobei die Mittel durch ein Steuerglied betätigbar sind, und zwar zugänglich von der Außenseite der Aufnahme (3).

9. Die Vorrichtung nach einem der Ansprüche 1 bis 3, wobei die Böden des Reservoirs (1) und der Patrone (2) Elemente aufweisen, die in der Lage sind durch Magnetisierung zusammenzuarbeiten, wenn das Reservoir (1) in der ersten Position sich befindet.

10. Die Vorrichtung nach Anspruch 9, wobei der Boden der Patrone (2) mindestens einen Magnet (214) aufweist, wobei der Boden des Reservoirs (1) mindestens einen Metallteil (18) aufweist, der auf diesen Magneten hinweist.

11. Die Vorrichtung nach Anspruch 10 und nach Anspruch 3, wobei der Magnet (214) in einer Durchgangsöffnung (216) des Bodens der Patrone (2) untergebracht ist und in der Lage ist mit einem Metallboden (31) der Vertiefung (33) der Aufnahme (3) zusammenzuarbeiten.

12. Die Vorrichtung nach einem der Ansprüche 1 bis 11, wobei das Reservoir (1), die Patrone und die Vertiefung (33) der Aufnahme (3) eine annähernd zylindrische Form besitzen.

13. Die Vorrichtung nach irgendeinem der Ansprüche 1 bis 12, wobei der Aufbringungs- oder Diffusionsteil ein Filz (16) ist.

14. Die Vorrichtung nach einem der Ansprüche 1 bis 13, wobei das Reservoir (1) Parfüm enthält.

15. Die Vorrichtung nach einem der Ansprüche 1 bis 14, wobei die Aufnahme (3) eine entfernbare Abdeckung (38) aufweist.

## Claims

1. An applicator device for liquid or volatile products comprising:
a product reservoir (1) having a neck (14) containing a part (16) for applying or diffusing the product;
a cartridge (2) for receiving the reservoir (1), provided with a neck (24), the cartridge being adapted for the reservoir to take a first position where the application or diffusion part does not protrude from the neck, and a second position where this part protrudes from the neck; and
a receptacle (3) for the cartridge (2), provided with means for having, when the cartridge is in the receptacle, the reservoir move from the first to the second position.

2. The device of claim 1, wherein said means comprise at least one pin (312) protruding from a well (33) comprised in the receptacle (3), the pin being intended to cross an opening (212) of the cartridge (2) to drive the reservoir to the second position.

3. The device of claim 2, wherein the bottoms of the cartridge (2) and of the well (33) of the receptacle (3) comprise elements capable of cooperating by magnetization when the reservoir (1) is in the second position.

4. The device of claim 2, wherein said pin (314) is threaded, said opening of the cartridge being tapped.

5. The device of claim 1, wherein said means comprise a horizontally-mobile wedge (34) capable of cooperating with a rod (218) protruding from the bottom of the reservoir (1) and crossing the bottom (21) of the cartridge.

6. The device of claim 1, wherein the reservoir (1) and the cartridge (2) have a conical shape, the cartridge wall being more flexible than the wall of the reservoir so that a pressure on the cartridge wall causes an axial displacement of the reservoir.

7. The device of claim 1, wherein said means comprise a horizontally-mobile pin (38) capable of crossing a vertical port (25) of the cartridge to bear against the bottom of the reservoir (1).

8. The device of any of claims 1 to 7, wherein said means are actuatable by a control member accessible from the outside of the receptacle (3).

9. The device of any of claims 1 to 3, wherein the bottoms of the reservoir (1) and of the cartridge (2) comprise elements capable of cooperating by magnetization when the reservoir (1) is in the first position.

10. The device of claim 9, wherein the bottom of the cartridge (2) comprises at least one magnet (214), the bottom of the reservoir (1) comprising at least one metal part (18) facing this magnet.

11. The device of claim 10 and of claim 3, wherein said magnet (214) is housed in a through opening (216) of the bottom of the cartridge (2) and is capable of cooperating with a metal bottom (31) of the well (33) of the receptacle (3).

12. The device of any of claims 1 to 11, wherein the reservoir (1), the cartridge, and the well (33) of the receptacle (3) have an approximately cylindrical shape.

13. The device of any of claims 1 to 12, wherein the application or diffusion part is a felt (16).

14. The device of any of claims 1 to 13, wherein the reservoir (1) contains perfume.

15. The device of any of claims 1 to 14, wherein the receptacle (3) comprises a removable cover (38).
